# EUROPÄISCHE PATENTSCHRIFT

(11) **EP 0 863 370 B1**
(45) Veröffentlichungstag und Bekanntmachung des Hinweises auf die Patenterteilung: **19.06.2002**
(21) Anmeldenummer: 97106429.0
(22) Anmeldetag: 18.04.1997
(51) Int. Cl.: F24D 19/06

(54) **Abdeckvorrichtung und Heizkörper mit einer solchen Abdeckvorrichtung**
Cover and radiator with such a cover
Couvercle et radiateur comprenant un tel couvercle

(30) Priorität: 04.03.1997 DE 29703909 U
(43) Veröffentlichungstag der Anmeldung: 09.09.1998
(73) Patentinhaber: Sigarth AB, 330 33 Hillerstorp (SE)
(72) Erfinder: Hageberg, Thorleif, 330 33 Hillerstorp (SE)
(74) Vertreter: Müller, Hans-Jürgen, Dipl.-Ing.

(56) Entgegenhaltungen:
- DE-A- 3 135 578
- FR-A- 1 587 277
- FR-A- 2 294 353

## Beschreibung

Die Erfindung betrifft eine Abdeckvorrichtung für einen Heizkörper nach dem Oberbegriff des Anspruches 1 sowie einen Heizkörper mit einer solchen Abdeckvorrichtung.

Es sind bereits Abdeckvorrichtungen für Heizkörper bekannt, die einen Heizkörper oder dergleichen Körper an dessen oberen und seitlichen Enden abdecken. Zu diesem Zwecke umfassen Abdeckvorrichtungen herkömmlicher Art seitliche Abdeckelemente, sog. Seitenblenden, wie beispielsweise Abdeckbleche oder Abdeckgitter, die durch Schraubverbindungen seitlich an dem Heizkörper befestigt sind. Anschließend wird ein oberes Abdeckelement auf den Heizkörper aufgesetzt, welches nicht nur das obere Ende des Heizkörpers abdeckt, sondern auch die seitlichen Abdeckbleche umgreift und diese überlappt.

Aus der DE-GM 71 47 611 U1 und der FR-A-1 587 277 ist es bekannt, Heizkörper mit Platten zu verkleiden, die durch Steckverbindungen miteinander verbindbar sind. Dabei handelt es sich um modulare Platten bzw. Elemente (vgl. DE-GM 73 32 339 U1), welche eine einheitliche Größe aufweisen, die zu beliebig großen Abdeckelementen zusammengesetzt werden können.

Diese Konzeptionen weisen jedoch verschiedene Nachteile auf. Entweder können sie an den Heizkörpern nicht befestigt werden, oder sie schließen nicht formschlüssig ab. Auch sind diese "Einheitsgrößen" nur für sehr spezielle Heizkörper geeignet, die zufällig ein Vielfaches der Größe dieser Platten aufweisen. Auch ist die Stabilität meist mangelhaft und der Abstand zum Heizkörper ist sehr groß, so daß das Gesamtvolumen des abgedeckten Körpers zunimmt. Es ergibt sich auch kein formschöner Eindruck, da die Abdeckelemente nicht mit dem Heizkörper "verschmelzen", sondern eher als "Fremdkörper" gelten.

Desweiteren sind Abdeckvorrichtungen bekannt (DE 295 11 988 U1), die durch ein oberes Abdeckelement oder durch ein oberes Abdeckgitter abgedeckt werden, die jeweils an deren seitlichen Enden um 90° abgewinkelt sind und zumindest teilweise den Heizkörper auch seitlich abdecken. Anschließend werden die entsprechenden seitlichen Abdeckelemente aufgebracht, die wiederum an dem Heizkörper befestigbar sind und das obere Abdeckelement auf den Seiten überlappen. Dabei sind insbesondere Öffnungen in den seitlichen Abdeckelementen vorgesehen, durch welche Verbindungsrohre an den Heizkörper angeschlossen werden können, um diesen mit dem Heizmedium beschicken zu können und um das in dem Heizkörper abgekühlte Medium auch wieder abfließen zu lassen.

Der mit diesen Abdeckelementen abgedeckte Heizkörper stellt ein Heizelement dar, welches nicht nur an dessen Frontseiten durch die Flächen des Heizkörpers selbst oder durch Frontplatten, sondern auch an den oberen und seitlichen Flächen durch die Abdeckelemente gegen Staub und Schmutzpartikel und darüber hinaus gegen Verletzungsgefahr gesichert ist. Darüber hinaus gewährleistet die Abdeckvorrichtung, daß der Einblick zum Heizkörper verwehrt bleibt und sich dadurch ein formschönerer Eindruck ergibt, als wenn Heizkörper ohne zusätzliche Blenden innerhalb eines Raumes postiert sind.

Weiterhin sind aus der DE 3 135 578 A1, welche eine Abdeckvorrichtung gemäß dem Oberbegriff des Anspruchs 1 zeigt, obere und seitliche Abdeckelemente bekannt, die über ein Verbindungselement miteinander verbunden werden. Dabei umgreifen die Enden des Verbindungselements das obere Abdeckelement, während die seitlichen Abdeckelemente seitlich aufgesetzt werden und eine Lasche des seitlichen Abdeckelements in eine Aussparung des Verbindungselements eingreift. An den oberen Abdeckelementen entstehen dadurch Ecken und Kanten, da das Verbindungselement breiter und höher ist als das entsprecherde obere Abdeckelement, um dieses umgreifen zu können. Die Montage ist zudem schwierig und die Verbindung zwischen seitlichem Abdeckelement und Verbindungselement ist toleranzempfindlich.

Aus der FR-A-1 587 277 ist weiterhin bekannt, obere und seitliche Stäbe zur Einrahmung und Stützung der den Heizkörper teilweise abdeckenden modularen Platten bzw. Elemente einzusetzen, wobei diese Stäbe über rechtwinklige Verbindungselemente verbindbar sind, die in die Stäbe derart einsteckbar sind, daß die Oberflächen der Stäbe ohne überstehende Kanten aneinanderschließen.

Die herkömmlichen flächigen Abdeckvorrichtungen weisen dabei den Nachteil auf, daß die sich gegeneinander überlappenden oberen und seitlichen Abdeckelemente zum einen eine mangelnde Passform aufweisen und oftmals unschöne Spalte hinterlassen und zum anderen an diesen Stellen ein Eindringen von Schmutzpartikeln und Staub ermöglichen. Darüber hinaus stellen die oft scharfkantigen Enden der Abdeckbleche, die sich teilweise gegeneinander überlappen, insb. beim Putzen aber auch bei einem versehentlichen Anstoßen an den Heizkörper eine Verletzungsgefahr dar. Außerdem weisen diese Heizkörper den Nachteil auf, daß Personen, die nahe am Heizkörper vorbeigehen, mit ihrer Kleidung an den scharfkantigen Ecken hängenbleiben und Kleidungsstücke zerreißen können. Auch ist die Montage dieser Abdeckvorrichtungen oftmals langwierig und kompliziert und verzögert die Gesamtmontagezeit eines Heizkörpers insb. an unzugänglichen Stellen, wie beispielsweise innerhalb von Mauervorsprüngen und unterhalb von Fenstern, da meist eine Vielzahl von zusätzlichen Verbindungselementen notwendig ist, um die Abdeckelemente miteinander zu verbinden.

Die Aufgabe der vorliegenden Erfindung besteht darin, eine Abdeckvorrichtung für Heizkörper anzugeben, die den zu verkleidenden Heizkörper formschön abdeckt und gleichzeitig die Nachteile der herkömmlichen Abdeckvorrichtungen vermeidet, d.h. eine Verletzungsgefahr ausschließt und die Montage der Abdeckvorrichtung an beispielsweise Heizkörpern vereinfacht.

Darüber hinaus soll die Abdeckvorrichtung den Heizkörper zuverlässig und ästhetisch gefällig abdecken und ein einfaches Putzen des Heizkörpers ermöglichen. Dem jeweiligen Benutzer der Abdeckvorrichtung sollen gleichzeitig Möglichkeiten gegeben werden, die Abdeckvorrichtung an seinen individuellen Geschmack anpassen zu können.

Die Erfindung ist in Anspruch 1 gekennzeichnet und in Unteransprüchen sind Weiterbildungen beansprucht.

Danach ist bei der erfindungsgemäßen Abdeckvorrichtung für Heizkörper das obere Abdeckblech mit den Seitenblenden über je ein Verbindungselement formschlüssig verbunden. Im weiteren wird der Ausdruck "Abdeckelemente" benutzt, um das Abdeckblech und die Seitenblenden gemeinsam zu kennzeichnen. Hierdurch ergibt sich eine geschlossene und sogar in sich steife Baueinheit der Abdeckvorrichtung und es werden Überlappungen und Anpassungsprobleme bei der Montage der Abdeckvorrichtungen vermieden. Durch das formschlüssige Verbinden des oberen Abdeckblech mit den entsprechenden Seitenblenden wird ein Verletzungsrisiko an den scharfkantigen Enden der Abdeckelemente vermieden, da diese nun nicht mehr hervorstehen, um die an dem Heizkörper hantierende Person zu verletzen. Dafür sind Verbindungselemente vorgesehen, die das obere Abdeckblech und die Seitenblenden derart verbinden, daß die scharfkantigen Enden der jeweiligen Abdeckelemente verborgen bleiben. Diese Verbindungselemente sind in das obere Abdeckblech und in die Seitenblenden jeweils eingesteckt. Zu diesem Zwecke weisen die Verbindungselemente zueinander beispielsweise rechtwinkelig angeordnete Kupplungsteile auf, die in die Abdeckelemente eingesteckt sind und diese mit den Verbindungselementen verbinden.

Dabei weist das Verbindungselement Eckteile auf, die derart mit den Abdeckelementen formschlüssig abschließen, daß die Ebenen der Außenflächen der betreffenden Abdeckelemente fortgesetzt werden und damit die scharfkantigen Enden der entsprechenden Blenden derart an den Eckteilen anstoßen, daß die scharfkantigen Enden nicht mehr abstehen.

Um nun die entsprechenden Kupplungsteile in die Abdeckelemente einstecken zu können, ist es vorteilhaft, die entsprechenden Abdeckelemente seitlich durch Profilrundungen abzuschließen, in welche die Kupplungsteile einschiebbar sind. So bildet das obere Abdeckblech mit den Seitenblenden eine verwindungsstabile integrierte Baueinheit, die dann insgesamt entweder auf den Heizkörper von oben aufschiebbar, so daß die seitlichen Enden des Heizkörpers die Abdeckvorrichtung arretieren, oder über Befestigungselemente befestigbar ist. Diese Befestigungselemente können beispielsweise Laschen sein, die auf den Anschlußorganen des jeweiligen Körpers anbringbar sind. Da die seitlichen Abdeckelemente mit dem oberen Abdeckelement eine geschlossene Baueinheit bilden, die eine selbständige Eigenstabilität aufweist, ist ein Befestigen der Abdeckvorrichtung an dem entsprechenden Körper nicht zwingend, was die spätere Demontage der Abdeckvorrichtung und auch etwaige Putzvorgänge am Heizkörper um ein Vielfaches erleichtert.

Die entsprechenden Abdeckelemente können ebenso wie die die Abdeckelemente verbindenden Verbindungselemente oder Eckstücke aus Metall oder wärme- bzw. kältebeständigem Kunststoff bestehen.

Um nun etwaige Putzvorgänge weiter zu erleichtern und um eventuell auch den Heizvorgang eines Raumes zu beschleunigen, ist es vorteilhaft, wenn das obere Abdeckelement in eine Richtung um eine längs eines Randes sich erstreckende Schwenkachse schwenkbar ist. Dabei ist beispielsweise das obere Abdeckelement auf einer Seite der beiden Verbindungselemente über eine Schnappverbindung mit den entsprechenden Kupplungsteilen verbindbar. Die jeweiligen Kupplungsteile auf der anderen Seite der beiden Verbindungselemente dienen dann als Scharnier bzw. als Schwenkachse. So können auch die seitlichen Abdeckelemente über Schnappverbindungen mit den Kupplungsteilen verbunden werden.

Um nun den Heizkörper an einer Wand zu befestigen, ist es vorteilhaft, wenn z.B. eine obere Kralle einer Befestigungsvorrichtung durch das obere Abdeckelement den Heizkörper arretiert und diesen dadurch befestigt. Dabei ist die obere durch das Abdeckelement eingreifende Kralle derart gestaltet, daß sie einen Schwenkvorgang des oberen Abdeckelements nicht behindert.

Die jeweiligen Abdeckelemente sind an den sich in Längsrichtung erstreckenden Seitenrändern bevorzugt umgebogen, um sowohl das Einstecken der jeweiligen Kupplungsteile der Verbindungselemente zu gewährleisten als auch die entsprechenden Ränder des Heizkörpers zu umfassen und diesen formschön abzuschließen.

Um den individuellen Wünschen des Heizkörperbenutzers Rechnung zu tragen, können die Verbindungselemente an den oberen Ecken des Heizkörpers in unterschiedlichen Farben, Materialien und Formen ausgestaltet sein, um dadurch den Kühl- und/oder Heizkörper ästhetisch zu verschönern und sogar an exponierter Stelle im Raum "salonfähig" zu machen.

Gemäß der Erfindung ist das obere Abdeckblech mit Blech Seitenblenden nicht nur über je ein Verbindungselement formschlüssig verbunden, wodurch sich eine geschlossene und sogar in sich steife Baueinheit der Abdeckvorrichtung ergibt und Überlappungen und Anpassungsprobleme bei der Montage der Abdeckvorrichtungen vermieden werden. Das Verbindungselement weist gemäß einer weiteren besonders bevorzugten Ausbildung der Erfindung mindestens ein austauschbares Eckteil auf, so daß die Farb- oder Formgestaltung der Verbindungselemente schnell und einfach veränderbar ist, ohne daß die Abdeckvorrichtung zerlegt und wieder zusammengesetzt werden muß. Die Austauschbarkeit kann dabei durch Rast-, Klemm-, Klebe-, Steck-, Schnapp-, Feder-, Arretier-, Verriegelungs- oder sonstigen lösbaren Verbindungen realisiert sein. Die jeweilige Verbindungsart ist insofern vielseitig gestaltbar und den Wünschen des Anwenders entsprechend gestaltbar.

Dabei bestehen die Eckteile und die Verbindungselemente beispielsweise aus biegbarem Kunststoff, aus Metall, Holz oder auch aus anderen Materialien.

Scharfkantige Ecken werden auf einfache und auch ästhetisch schöne Weise vermieden.

Die Eckteile können dabei rund, trapezförmig, rechteckig oder viertelkreisförmig sein oder aus einer Kombination dieser Formen bestehen. Auch sind die Eckteile in beliebigen Farben herstellbar, so daß die Farbgestaltung der Eckteile an die entsprechenden Raumgegebenheiten angepaßt werden kann, wie beispielsweise an die Farben der Vorhänge, der Möbel oder der Teppiche, also der Büroausstattung, der Wohn-, Schlaf-, oder sonstigen Zimmergestaltung. Darüber hinaus sind die Eckteile für den Bad-, Wasser- und Sanitärbereich an die jeweilig verwendeten Garnituren, Einrichtungen oder Installationen anpaßbar oder je nach Wunsch von diesen optisch absetzbar. Dadurch läßt sich eine flexible Raumindividualisierung erreichen. Die Erfindung ermöglicht eine schnelle und preiswerte Integrierung in Einrichtungsensembles.

Die Abdeckelemente können auch rechtwinklig an ihren Enden abgeschlossen sein, wobei dann die Verbindungselemente durch Schraub- oder Nietverbindungen mit den Abdeckelementen verbunden werden.

Besondere Ausführungsbeispiele der Erfindung werden anhand der Zeichnungen im folgenden näher beschrieben. Dabei zeigen:
- Figur 1: die Frontansicht eines mit der Abdeckvorrichtung versehenen Heizkörpers;
- Figur 2: seitliche Schnittbilder von Figur 1;
- Figur 3: die Seitenansicht auf ein Verbindungselement und die Frontansicht auf die Eckverbindung der Abdeckvorrichtung mit den Abdeckelementen und dem Verbindungselement;
- Figur 4: die Frontansicht einer Seite der Abdeckvorrichtung nach Figur 1;
- Figur 4a: die Seitenansicht des Verbindungselements mit einem auswechselbaren Eckteil;
- Figur 5: Seiten-, Front- und Rückansichten des Verbindungselements;
- Figur 5a: die Frontansicht wie Figur 4 mit abnehmbarem Eckteil;
- Figur 6: Front- und Seitenansichten sowie eine Aufsicht auf ein oberes Abdeckblech;
- Figur 7: Aufsicht sowie Seiten- und Frontansicht der Seitenblenden und
- Figur 8: die Auf- und Seitenansicht der Abdeckelemente.

Figur 1 zeigt die Frontansicht eines z.B. als Radiator ausgebildeten Heizkörpers 1, der durch ein oberes Abdeckblech 2 und Seitenblenden 3 und 4 abgedeckt ist, die über die Verbindungselemente 5a und 5b miteinander verbunden sind. Dabei können die Seitenblenden 3,4 einfach nur auf den Heizkörper 1 aufgeschoben sein, da die durch die Verbindungselemente 5a und 5b verbundenen Abdeckelemente 2,3 und 4 eine eigensteife Baueinheit bilden, die als Ganzes über den Heizkörper 1 "gezogen" werden kann. Dabei zeigt die Schwenkachse x diejenige Achse auf der oberen Seite des Heizkörpers 1, um die das obere Abdeckelement 2 schwenkbar ist.

Figur 2 zeigt einen Vertikalschnitt durch das obere Abdeckelement 2, welches auf den seitlichen Körperelementen des Heizkörpers 1 aufliegt und diese am Rand umfaßt, wobei das Verbindungselement 5b das obere Abdeckblech 2 mit der rechten Seitenblende 3 verbindet. Auf der Rückseite der Seitenblenden 3 bzw. 4 ist beispielsweise eine Lasche 10 vorhanden, die auf das Anschlußorgan 9 aufschiebbar bzw. befestigbar ist, um dadurch die Abdeckelemente 3 bzw. 4 und damit die gesamte Abdeckvorrichtung zusätzlich zu arretieren. Außerdem ist eine Haltevorrichtung 12 vorgesehen mit einer oberen Kralle, die in das obere Abdeckblech 2 eingreift. Der Eingriff sollte so gestaltet sein, daß ein "Nach-Oben-Schwenken" des oberen Abdeckblech 2 in der Schwenkvorrichtung K wie im rechten Bild angedeutet möglich ist.

Figur 3 zeigt die Seitenansicht auf ein Verbindungselement 5 (beispielsweise das Verbindungselement 5b der Figur 2) mit den vertikalen Kupplungsteilen 7 und den dazu senkrecht, d.h. unter rechtem Winkel angeordneten horizontalen Kupplungsteilen 8. Dabei sind die Kupplungsteile 7 und 8 zu dem profilierten Eckteil 13 um die Dicke d nach innen verschoben, so daß bei einem späteren Aufschieben der Abdeckelemente 2, 3 oder 4, die jeweils ebenfalls die Dicke d aufweisen, diese formschlüssig mit dem Eckteil 13 abschließen. Figur 3 zeigt ebenfalls die Frontansicht eines Verbindungselements 5 mit dem Eckteil 13 und den Kupplungsteilen 7 und 8. Das obere Abdeckblech 2 kann in die Kupplungsteile 8 und eine Seitenblende 4 in die Kupplungsteile 7 eingeschoben werden. Dabei ist darauf zu achten, daß die Kupplungsteile 7 oder 8 mindestens um die Distanz d gegenüber der äußeren Ausdehnung des Eckteils 13 nach innen verschoben sind, um die scharfkantigen Enden der entsprechenden Abdeckelemente zu verbergen. So kann insb. das Eckteil 13 unterschiedliche Ausgestaltungen und Ausformungen annehmen und mit unterschiedlichen Farben koloriert sein, um dadurch den individuellen Wünschen des Heizkörperbenutzers Rechnung zu tragen. Denkbar wären hier Eckteile aus einer gegenüber dem Abdeckelement sich abhebenden Kontrastfarbe, die Ausformung von besonderen Profilen oder Wölbungen oder Eckteile mit unterschiedlichen Oberflächenbeschaffenheiten (matt, poliert etc.). Bei Eckteilen, die auch teilweise über die Abdeckelemente überstehen, so daß die Enden der entsprechenden Abdeckelemente vollständig innerhalb des Verbindungselements 5 verschwinden, handelt es sich nicht um eine Ausführungsform der Erfindung.

Figur 4 zeigt schematisch die Frontansicht einer Seite des Heizkörpers 1 nach Figur 1 mit dem oberen Abdeckblech 2, der Seitenblende 3 und dem diese beiden Abdeckelemente verbindende Verbindungselement 5, welche auf den Heizkörper 1 aufgesetzt sind. Die Seitenblende 3 hat eine obere Öffnung 16 und eine untere Öffnung 17, an welche jeweils die für die Zu- oder Abführung von Wärmemedien verantwortlichen Anschlußelemente, wie Rohre, angeschlossen werden können. Diese durch die Öffnungen 16 und 17 einführbaren Anschlußelemente werden dann an die Anschlußorgane 9 angeschlossen.

Figur 4a zeigt ein Verbindungselement 5 mit abnehmbaren bzw. auswechselbaren Eckteilen 13. Die Eckteile 13 sind über Zapfen 25 in Öffnungen 26 der Verbindungselemente 5 einschiebbar, wo sie in ihrer Endposition einrasten. Dies geschieht durch kreisrunde Ausformungen an den Zapfen 25 der Eckteile 13, die in Nuten der Öffnungen 26 der Verbindungselemente 5 einrasten. Die kreisrunde Ausformung des Zapfens 25 arretiert hinter der Öffnung 26 an dem Verbindungselement 5 und verhindert dabei das ungewollte Herausfallen. Die Ausformung besteht beispielsweise aus einem flexiblen bzw. federnd biegbaren Kunststoff, der sich durch die Öffnung 26 schieben läßt, um hinter der Öffnung 26 das Eckteil 13 durch Zurückschnappen zu arretieren. Auch ist es möglich, den Zapfen 25 hohl zu gestalten oder zu schlitzen, um ein federelastisches Zusammendrücken des Zapfens 25 während des Einschiebens zu ermöglichen. Darüber hinaus sind auch lösbare Klebeverbindung der Zapfen 25 in der Öffnung 26, sowie Klemm- Klebe- Schnapp- oder sonstige lösbare Verbindungen mit oder ohne Zapfen 25 bzw. Öffnungen 26 möglich.

Figur 5 zeigt die Seiten-, Front- und Rückansicht des Verbindungselements 5 mit den Kupplungsteilen 7 und 8 und dem Eckprofil 13 in einer abgeänderten Ausführungsform. Dabei sind rüsselartige Sperrorgane bzw. Zapfen 20 vorgesehen, die in die in Fig. 6 gezeigten Öffnungen 14 bzw. in die in Fig. 7 gezeigten Öffnungen 14a der Abdeckelemente einrasten bzw. einschnappen, um dadurch die Abdeckelemente 2,3 und 4 an den Verbindungselementen 5 zu arretieren. Diese Sperrorgane 20 sind an federelastischen Laschen der Verbindungselemente 5 befestigt, so daß ein Einrasten bzw. Auslösen der Sperrorgane 20 (Zapfen) in bzw. aus den Öffnungen 14 bzw. 14a ermöglicht wird.

Figur 5a zeigt die Frontansicht des Heizkörpers 1 nach Figur 4 mit dem entsprechend abnehmbaren bzw. austauschbaren Eckteil 13. Die Kupplungsteile 7 und 8 sind dabei in die Abdeckelemente 2, 3, 4 eingeschoben und fixieren diese über das Verbindungselement 5. Das Eckteil 13 ist auch hier einschiebbar, wobei eine Steck-, bzw. Schnappverbindung vorgesehen ist. Darüber hinaus kann das Eckteil 13 durch eine Vielzahl von verschiedenen lösbaren Verbindungsmöglichkeiten am Verbindungselement 5 angebracht werden. Das Eckteil 13 ist dabei viertelkreisförmig ausgestaltet.

Figur 6 zeigt die Front- und Seitenansicht sowie die Aufsicht des oberen Abdeckblechs 2, welches Längsöffnungen 15 aufweist, so daß hier hindurch die warme Luft des Heizkörpers 1 nach oben steigen kann. Das obere Abdeckblechs 2 sowie die Seitenblenden 3 bzw. 4 könnten auch Öffnungen 14 bzw. 14a aufweisen, durch welche diese an dem Verbindungselement 5 befestigbar sind. Dazu dienen beispielsweise Schraub- oder Schnappverbindungen mit dem Verbindungselement 5. Das obere Abdeckblech 2 weist abgerundete Ränder 6a und 6b auf, welche die oberen Kanten des Heizkörpers 1 umfassen. Die seitlichen Ränder des oberen Abdeckblech 2, welche mit dem Verbindungselement 5 in Eingriff gelangen und deshalb keine Öffnungen 15 aufweisen, besitzen die Dicke d, um beim Einschieben des Verbindungselements 5 mit dem Eckprofil 13 bündig abzuschließen.

Figur 7 zeigt die Aufsicht sowie Seiten- und Frontansicht der Seitenblenden 3 oder 4 mit den beiden Öffnungen 16 und 17, welche für Anschlußelemente vorgesehen sein können, die an Anschlußorganen 9 befestigt werden. Des weiteren können Befestigungselemente, wie Schrauben, durch Öffnungen 11 vorgesehen sein. Eine Lasche 10, welche an dem Anschlußorgan 9 befestigbar ist, befindet sich hinter der Öffnung 16. Dabei greift die Lasche 10 in ein entsprechendes Gegenstück an dem unteren Anschlußorgan 9 ein oder ist entsprechend groß ausgebildet, um das Anschlußorgan 9 zu umfassen. Auch dieses Abdeckelement weist auf den Seiten jeweils Rundungen auf, die sowohl zur Aufnahme der Kupplungsteile 7 bzw. 8 dienen als auch den Heizkörper 1 an dessem oberen Ende umfassen. Dabei weist dieses Abdeckelement die Dicke d auf, um damit beim Aufschieben auf das Kupplungsteil 7 mit dem Eckprofil 13 bündig abzuschließen.

Das Eckprofil 5 ebenso wie die Abdeckelemente 2, 3 oder 4 können aus den verschiedensten Materialien wie Kunststoff, Metall oder anderen formstabilen Werkstoffen, wie Holz bestehen, die gegenüber der Wärme des Heizkörpers 1 beständig sind und je nach Anwendungszweck und Anwendungsart unterschiedlich ausgeformt und mit einer unterschiedlichen Farbe oder Oberflächenstruktur versehen sein können. Auch gläserne Verbindungselemente 5 wären denkbar, die dann die jeweiligen Abdeckelemente "schwebend" erscheinen lassen.

Figur 8 zeigt Abdeckelemente 3 und 4 mit abgerundeten Rändern 3a oder um z.B. 90° abgewinkelten Rändern 4a. Je nach Randform sind die entsprechenden Verbindungselemente so zu gestalten, daß ein formschlüssiges Verbinden und möglichst auch eine eigenstabile Baueinheit gewährleistet wird.

## Patentansprüche

1. Abdeckvorrichtung für einen Heizkörper mit mindestens einem oberen Abdeckblech (2) und mindestens zwei Seitenblenden (3, 4), die den Heizkörper (1) teilweise abdecken und an diesem befestigbar sind, wobei das obere Abdeckblech (2) mit den Seitenblenden (3, 4) über je ein Verbindungselement (5) verbunden ist,
**dadurch gekennzeichnet,**
**daß** die Verbindungselemente (5) zueinander winklinge insb. rechtwinklige Kupplungsteile (7,8) aufweisen, die in das obere Abdeckblech (2) und in die Seitenblenden (3,4) eingesteckt sind, und
**daß** die Verbindungselemente (5) Eckteile (13) aufweisen, die mit dem oberen Abdeckblech (2) und den Seitenblenden (3, 4) formschlüssig abschließen bzw. eine Fortsetzung der Ebene der Außenflache des betreffenden Abdeckblechs (2) bzw. der betreffenden Seitenblende (3,4) bilden.

2. Abdeckvorrichtung nach Anspruch 1,
**dadurch gekennzeichnet,**
**daß** das Eckteil (13) austauschbar ist.

3. Abdeckvorrichtung nach einem der Ansprüche 1 oder 2,
**dadurch gekennzeichnet,**
**daß** das obere Abdeckblech (2) und/oder die Seitenblenden (3, 4) je mittels der Verbindungselemente (5a, 5b) über eine Schnappverbindung mit den Kupplungsteilen (7, 8) verbunden sind.

4. Abdeckvorrichtung nach einem der vorhergehenen Ansprüche,
**dadurch gekennzeichnet,**
**daß** die Eckteile (13) aus Metall, Holz oder biegbarem Kunststoff bestehen.

5. Abdeckvorrichtung nach einem der vorhergehenden Ansprüche,
**dadurch gekennzeichnet,**
**daß** das obere Abdeckblech (2) in einer Richtung (K) um eine längs eines Randes erstreckende Schwenkachse (x) schwenkbar ist, wobei die Kupplungsteile (7, 8) als Scharnier bzw. Schwenkachse (x) verwendbar sind.

6. Abdeckvorrichtung nach einem der vorhergehenden Ansprüche,
**dadurch gekennzeichnet,**
**daß** die Verbindungselemente (5) insbesondere federelastisch befestigte Sperrorgane (20) aufweisen, die das Abdeckblech (2) und die Seitenblenden (3, 4) über Öffnungen (14, 14a) an den Verbindungselementen (5) arretieren.

7. Abdeckvorrichtung nach einem der vorhergehenden Ansprüche,
**dadurch gekennzeichnet,**
**daß** die Eckteile (13) über Zapfen (25) in Öffnungen (26) der Verbindungselemente (5) eingeschoben, eingesteckt und/oder eingerastet sind.

8. Abdeckvorrichtung nach einem der vorhergehenden Ansprüche,
**dadurch gekennzeichnet,**
**daß** die Eckteile (13) rund, trapezförmig, rechteckig oder viertelkreisförmig sind oder aus einer Kombination dieser Formen bestehen.

9. Abdeckvorrichtung nach einem der vorhergehenden Ansprüche, **dadurch**
**gekennzeichnet daß**, die
Verbindungselemente (5) und/oder die Eckteile (13) eine sich von dem Abdeckblech (2) und den Seitenblenden (3, 4) unterscheidende Kontrastfarbe haben.

10. Heizkörper mit der Abdeckvorrichtung nach einem der vorhergehenden Ansprüche,
**dadurch gekennzeichnet,**
**daß** der Heizkörper (1) mit der Abdeckvorrichtung über eine Haltevorrichtung (12) an Wänden oder dergleichen befestigbar ist, wobei ein oberes Halteteil (12a) der Haltevorrichtung (12) über und durch das obere Abdeckblech (2) eingreift, so daß das obere Abdeckblech (2) um die Schenkachse (x) schwenkbar ist.

## Claims

1. Cover device for a radiator, with at least one upper cover sheet (2) and at least two side panels (3, 4) covering said radiator (1) partly, which are adapted for being fastened on the latter, wherein the upper cover sheet (2) is connected to said side panels (3, 4) via a respective connecting member,
**characterised in**
**that** said connecting members (5) comprise coupling elements (7, 8) disposed at an angle relative to each other, particularly at a right angle, which are inserted into said upper cover sheet (2) and into said side panels (3, 4), and
**that** said connecting members (5) comprise corner elements (13) terminating to be flush with said upper cover sheet (2) and said side panels (3, 4) or constituting, respectively, an extension of the plane of the outside surface of the respective cover sheet (2) or the respective side panel (3, 4), respectively.

2. Cover device according to Claim 1,
**characterised in**
**that** said corner element (13) is exchangeable.

3. Cover device according to any of the Claims 1 or 2,
**characterised in**
**that** said upper cover sheet (2) and/or said side panels (3, 4) are each connected to said coupling elements (7, 8) by means of said connecting members (5a, 5b) via a snap-action connector.

4. Cover device according to any of the preceding Claims,
**characterised in**
**that** said corner elements (13) are made of metal, wood or flexible synthetic material.

5. Cover device according to any of the preceding Claims,
**characterised in**
**that** said upper cover sheet (2) is pivotable in one direction (K) about a pivoting axis (x) extending along an edge, with said coupling elements (7, 8) being useful as hinge or pivoting axis (x), respectively.

6. Cover device according to any of the preceding Claims,
**characterised in**
**that** said connecting members (2) comprise locking elements (20), fastened in a resilient manner in particular, which lock said cover sheet (2) and said side panels (3, 4) through openings (14, 14a) on said connecting members.

7. Cover device according to any of the preceding Claims,
**characterised in**
**that** said corner elements (13) are inserted, fitted and/or locked via spigots (25) in openings (26) of said connecting members (5).

8. Cover device according to any of the preceding Claims,
**characterised in**
**that** said corner elements (13) are round, trapezoidal, rectangular or have the shape of a quarter of a circle, or consist of a combination of these shapes.

9. Cover device according to any of the preceding Claims,
**characterised in**
**that** said connecting members (5) and/or said corner elements (13) have a colour contrasting from the colour of said cover sheet (2) and said side panels (3, 4).

10. Radiator including a cover device according to any of the preceding Claims,
**characterised in**
**that** the radiator (1) with the cover device is adapted for being fastened on walls or the like by means of a holding device (12), with an upper holding member (12a) of said holding device (12) engaging above and through said upper cover sheet (2) such that said upper cover sheet (2) is pivotable about the pivoting axis (x).

## Revendications

1. Dispositif de recouvrement pour un radiateur, à au moins une tôle de recouvrement supérieure (2) et au moins deux panneaux latéraux (3, 4), qui recouvre ledit radiateur (1) en partie, et qui sont aptes à être fixé sur le dernier, dans lequel la tôle de recouvrement supérieure (2) est raccordé auxdits panneaux latéraux (3, 4) moyennant un élément de liaison respectif,
**caractérisé en ce**
**que** lesdits éléments de liaison (5) comprennent des pièces de raccordement (7, 8) disposées à un angle l'un par rapport à l'autre, en particulier à un angle droit, qui sont enfilées dans ladite tôle de recouvrement supérieure (2) et dans lesdits panneaux latéraux (3, 4), et
en ce que lesdits éléments de liaison (5) comprennent des élément d'angles (13), qui se terminent de façon affleurée avec ladite tôle de recouvrement supérieure (2) et lesdits panneaux latéraux (3, 4) ou qui constituent respectivement un prolongement du plan de la surface extérieure de tôle de recouvrement (2) respective ou respectivement le panneau latéral respectif (3, 4).

2. Dispositif de recouvrement selon la revendication 1,
**caractérisé en ce**
**que** ledit élément d'angle (13) est échangeable

3. Dispositif de recouvrement selon une quelconque des revendications 1 ou 2,
**caractérisé en ce**
**que** chacun de ladite tôle de recouvrement supérieure (2) et/ou desdits panneaux latéraux (3, 4) est raccordé auxdites pièces de raccordement (7, 8) moyennant desdits éléments de liaison (5a, 5b) par un raccord à cliquet.

4. Dispositif de recouvrement selon une quelconque des revendications précédentes,
**caractérisé en ce**
**que** lesdits éléments d'angle (13) consistent en métal, en bois ou en une matière synthétique flexible.

5. Dispositif de recouvrement selon une quelconque des revendications précédentes,
**caractérisé en ce**
**que** ladite tôle de recouvrement supérieure (2) est pivotable en un seul sens (K) autour d'un axe de pivotement (x), qui s'étend le long d'un bord, pièces de raccordement (7, 8) étant utilisable comme charnière ou respectivement comme axe de pivotement (x).

6. Dispositif de recouvrement selon une quelconque des revendications précédentes,
**caractérisé en ce**
**que** lesdits éléments de liaison (2) comprennent des éléments de blocage (20), qui sont fixés de manière élastique en particulier et qui arrêtent ladite tôle de recouvrement (2) et lesdits panneaux latéraux (3, 4) à travers des ouvertures (14, 14a) sur lesdits éléments de liaison.

7. Dispositif de recouvrement selon une quelconque des revendications précédentes,
**caractérisé en ce**
**que** lesdits éléments d'angle (13) sont insérés, enfilés et/ou bloqués par des tenons (25) dans des ouvertures (26) desdits éléments de liaison (5).

8. Dispositif de recouvrement selon une quelconque des revendications précédentes,
**caractérisé en ce**
**que** lesdits éléments d'angle (13) sont ronds, trapézoïdaux, rectangulaire ou ont la forme d'un quart de cercle, ou consistent en une combinaison de ces formes.

9. Dispositif de recouvrement selon une quelconque des revendications précédentes,
**caractérisé en ce**
**que** lesdits éléments de liaison (5) et/ou lesdits éléments d'angle (13) ont une couleur en contraste de la couleur de ladite tôle de recouvrement (2) et desdits panneaux latéraux (3, 4).

10. Radiateur comprenant un dispositif de recouvrement selon une quelconque des revendications précédentes,
**caractérisé en ce**
**que** le radiateur (1) avec le dispositif de recouvrement est apte à être fixé aux murs ou parties similaires moyennant un dispositif de retenue (12), à un élément de retenue (12a) supérieur dudit dispositif de retenue (12) étant engagé au-dessus de et à travers ladite tôle de recouvrement supérieure (2) de façon, que ladite tôle de recouvrement supérieure (2) soit pivotable autour de l'axe de pivotement (x).
